# EUROPÄISCHE PATENTSCHRIFT

(11) **EP 1 630 311 B1**
(45) Veröffentlichungstag und Bekanntmachung des Hinweises auf die Patenterteilung: **10.08.2011**
(21) Anmeldenummer: 05018336.7
(22) Anmeldetag: 24.08.2005
(51) Int. Cl.: E04B 1/82

(54) **Schallabsorbierende Vorrichtung, insbesondere zur Montage an einer Decke oder Wand**
Sound absorbing device, specially for mounting on a ceiling or wall
Dispositif d'absorption acoustique, en particulier pour le montage sur un plafond ou mur

(30) Priorität: 25.08.2004 DE 202004013360 U
(43) Veröffentlichungstag der Anmeldung: 01.03.2006
(73) Patentinhaber: Keggenhoff, Sabine, 59755 Arnsberg (DE)
(72) Erfinder: Keggenhoff, Sabine, 59755 Arnsberg (DE)
(74) Vertreter: Graefe, Jörg

(56) Entgegenhaltungen:
- CA-A1- 2 226 601

## Beschreibung

Die Erfindung betrifft eine schallabsorbierende Vorrichtung, insbesondere zur Montage an einer Decke oder Wand.

Eine solche schallabsorbierende Vorrichtung ist beispielsweise aus der Druckschrift DE 198 39 973 A1 bekannt. In der Druckschrift ist eine schallabsorbierende Vorrichtung beschrieben, die ein schallabsorbierendes Mittel aufweist, das mit einer Stoffbahn überzogen ist. Die so hergestellte Vorrichtung kann dann an einer Decke befestigt werden. Eine Vielzahl derartiger Vorrichtungen bewirkt dann die Schallabsorption in dem Raum. Das in der schallabsorbierenden Vorrichtung vorgesehene schallabsorbierende Mittel ist auf bestimmte Frequenzbereiche oder einen bestimmten Frequenzbereich abgestimmt. Schall mit Frequenzen aus diesen Frequenzbereichen wird von der schallabsorbierenden Vorrichtung absorbiert. Dadurch kann man in dem Raum eine hohe Sprachverständlichkeit mit einer optimalen Ausgeglichenheit des Nachhallzeitverlaufs erreichen.

Ein Nachteil der in der Druckschrift beschriebenen Vorrichtung ist, dass eine nachträgliche Anpassung der in dem Raum montierten schallabsorbierenden Vorrichtungen nicht oder nur sehr schwer möglich ist. Eine nachträgliche Änderung kann jedoch aus verschiedenen Gründen erwünscht sein. Eine nachträgliche Änderung kann zum Beispiel erwünscht sein, wenn sich durch das Einbringen von Möbeln, Teppichen, Vorhängen oder dergleichen das akustische Verhalten des Raums ändert. Durch das Einbringen solcher Dinge in den Raum kann es notwenig werden, dass bestimmte Frequenzen stärker gedämpft werden als in einem Raum im ursprünglichen Zustand (Bestands-/Ist-Situation). Außerdem kann es notwendig sein, dass das akustische Verhalten entsprechend der Nutzung des Raums eingestellt wird. Ändert sich dann die Nutzung des Raums, kann es erforderlich sein, das akustische Verhalten an die geänderte Nutzung anzupassen.

Um nachträgliche Änderungen in dem akustischen Verhalten eines Raums zu erhalten, der mit den aus dem Stand der Technik bekannten schallabsorbierenden Vorrichtungen ausgestattet ist, müssen die schallabsorbierenden Vorrichtungen vollständig ausgetauscht werden. Dies ist aufwändig und teuer, da die schallabsorbierenden Vorrichtungen nach deren Demontage in der Regel entsorgt werden.

Das Dokument CA 2 226 601 A1 offenbart eine schallabsorbierende Vorrichtung, die die Merkmale des Oberbegriffes des Anspruchs 1 aufweist.

Hier setzt die vorliegende Erfindung an.

Der Erfindung liegt die Aufgabe zugrunde, schallabsorbierende Vorrichtungen vorzuschlagen, die an das gewünschte akustische Verhalten eines Raums flexibel angepasst werden kann.

Diese Aufgabe wird durch eine schallabsorbierende Vorrichtung nach Anspruch 1 gelöst. Eine schallabsorbierende Vorrichtung nach Anspruch 1, die insbesondere zur Montage an einer Decke oder Wand geeignet ist, hat einen ersten Rahmen, einen zweiten Rahmen, zumindest ein erstes schallabsorbierendes Mittel und eine Bespannung. Das erste schallabsorbierende Mittel ist mit dem ersten Rahmen lösbar und dadurch austauschbar, verbunden. Der zweite Rahmen ist mit der Bespannung bespannt. Der zweite Rahmen mit der Bespannung ist nach Art einer Haube über den ersten Rahmen mit dem ersten schallabsorbierenden Mittel gestülpt und mit dem ersten Rahmen lösbar verbunden. Die so ausgebildete schallabsorbierende Vorrichtung kann in ihrem Frequenzverhalten mit einfachen Mitteln geändert werden. Dazu wird der zweite Rahmen mit der Bespannung von dem ersten Rahmen gelöst, dann das erste schallabsorbierende Mittel von dem ersten Rahmen getrennt und gegen ein anderes schallabsorbierendes Mittel mit einem anderen Frequenzverhalten ausgetauscht. Anschließend wird der zweite Rahmen mit der Bespannung wieder über den ersten Rahmen mit dem ersten schallabsorbierenden Mittel gestülpt. Während des Austausches des schallabsorbierenen Mittels bleibt der erste Rahmen zumindest teilweise an der Decke oder der Wand befestigt.

Bei einer vorzugsweise verwendeten erfindungsgemäßen Vorrichtung ist der erste Rahmen zweiteilig ausgeführt. Der zweiteilig ausgeführte Rahmen kann dann ein erstes Rahmenteil umfassen, das an der Decke oder der Wand oder dergleichen montiert werden kann und welches beim Auswechseln des schallabsorbierenden Mittels an der Decke montiert verbleibt. Dieses erste Rahmenteil kann eine lichte Querschnittsfläche aufweisen, die genauso groß oder größer ist als die Querschnittsfläche des ersten schallabsorbierenden Mittels. Dann ist es möglich, dass das erste schallabsorbierende Mittel von dem ersten Rahmenteil eingefasst ist.

Der erste Rahmen kann neben dem ersten Rahmenteil auch ein zweites Rahmenteil umfassen. Dieses zweite Rahmenteil kann an dem ersten Rahmenteil des ersten Rahmens angebracht sein. Das zweite Rahmenteil hat vorteilhaft eine lichte Querschnittsfläche, die zumindest in einem Abschnitt kleiner ist als die Querschnittsfläche des ersten schallabsorbierenden Mittels, insbesondere damit mittels des zweiten Rahmenteils das erste schallabsorbierende Mittel gehalten werden kann. In weiteren Abschnitten kann die lichte Querschnittsfläche gleich beziehungsweise größer sein als die Querschnittsfläche des ersten schallabsorbierenden Mittels. Damit kann also das zweite Rahmenteil zur Befestigung des ersten schallabsorbierenden Mittels geeignet sein. Das erste schallabsorbierende Mittel kann zum Beispiel zwischen dem zweiten Rahmenteil und der Decke, der Wand oder dergleichen nach der Montage eingespannt sein.

Eine erfindungsgemäße Vorrichtung kann ferner einen dritten Rahmen aufweisen. Dieser dritte Rahmen kann lösbar an dem ersten Rahmen befestigt sein.

Die erfindungsgemäße Vorrichtung kann ein zweites schallabsorbierendes Mittel umfassen. Dieses kann mittels des dritten Rahmens in der Vorrichtung fixiert sein. Der dritte Rahmen kann dazu zumindest in einem Abschnitt eine lichte Querschnittsfläche haben, die kleiner ist als die Querschnittsfläche des schallabsorbierenden Mittels. Zumindest mit Abschnitten kann der dritte Rahmen das zweite schallabsorbierende Mittel einfassen. Das zweite schallabsorbierende Mittel kann vorteilhaft zwischen dem dritten Rahmen und dem ersten schallabsorbierenden Mittel nach der Montage eingespannt sein.

Zwischen dem ersten beziehungsweise gegebenenfalls dem zweiten schallabsorbierenden Mittel und der Bespannung, die über den zweiten Rahmen gezogen ist, kann ein Abstand verbleiben, der besonders vorteilhaft für das akustischeverhalten der schallabsorbierenden Vorrichtung sein kann.

Ausführungsbeispiele für erfindungsgemäße schallabsorbierende Vorrichtungen zur Montage an einer Decke oder Wand sind anhand der Zeichnung näher beschrieben. Darin zeigt
- Fig. 1: eine Seitenansicht einer montierten erfindungsgemäßen Vorrichtung,
- Fig. 2: die montierte Vorrichtung gemäß Fig. 1 in der Ansicht gemäß dem Pfeil II,
- Fig. 2a: eine Einzelheit aus Fig. 2,
- Fig. 3: einen um 90° abgewinkelten Schnitt durch eine erfindungsgemäße Vorrichtung mit einem schallabsorbierenden Mittel für mittlere und hohe Frequenzen,
- Fig. 4: einen um 90° abgewinkelten Schnitt durch eine erfindungsgemäße Vorrichtung mit einem ersten schallabsorbierenden Mittel für tiefe und hohe Frequenzen,
- Fig. 5: eine weitere erfindungsgemäße Vorrichtung mit einem ersten und in einem zweiten schallabsorbierenden Mittel zum Absorbieren in einem breiten Frequenzbereich in einem um 90° abgewinkelten Schnitt,
- Fig. 6a bis 6c: Ansichten eines ersten Rahmenteils eines ersten Rahmens,
- Fig. 7a bis 7c: Ansichten eines zweiten Rahmenteils des ersten Rahmens und
- Fig. 8a bis 8c: Ansichten des zweiten Rahmens einer erfindungsgemäßen Vorrichtung.

Die anhand der Figuren erläuterten Ausführungsbeispiele entsprechen in weiten Teilen einander. Es sind daher für gleiche Teile der Vorrichtungen gleiche Bezugszeichen verwendet. Die Vorrichtungen werden zunächst anhand des ersten Ausführungsbeispiels gemäß der Fig. 3 erläutert. Die Unterschiede des zweiten Ausführungsbeispiels gemäß der Fig. 4 und des dritten Ausführungsbeispiels gemäß der Fig. 5 zum ersten Ausführungsbeispiel werden anschließend dargestellt.

Das in der Fig. 3 dargestellte Ausführungsbeispiel für eine erfindungsgemäße schallabsorbierende Vorrichtung ist an einer Decke 1 montiert. Die Vorrichtung umfasst einen ersten Rahmen 9, 13. Der erste Rahmen ist zweiteilig ausgeführt und weist ein erstes Rahmenteil 9 und ein zweites Rahmenteil 13 auf. Das erste Rahmenteil 9 ist in verschiedenen Ansichten ausschnittsweise in den Fig. 6a bis 6c als Einzelteil dargestellt. Das zweite Rahmenteil ist in verschiedenen Ansichten zum Teil in den Fig. 7a bis 7c dargestellt. Beide Rahmenteile 9, 13 sind aus einem Profil vorzugsweise einem Strangpressprofil hergestellt, in dem Abschnitte des Profils auf Gehrung gesägt sind und so rechtwinklig aneinandergesetzt einen insgesamt rechteckförmigen Rahmen ergeben. Grundsätzlich sind - abweichend vom dargestellten Ausführungsbeispiel - alle Formen möglich (rechtwinklig, unwinklig, rund, Freiform etc.).Die vier Abschnitte eines jeden Rahmenteils 9, 13 sind dazu mit Winkeln 9a beziehungsweise 13a und Schrauben 9b beziehungsweise 13b miteinander verschraubt.

Das erste Rahmenteil 9 des ersten Rahmens 9, 13 ist mit Schrauben 5 an der Decke 1 angeschraubt. Dieses erste Rahmenteil 9 hat eine lichte Querschnittsfläche, die geringfügig größer ist als die Querschnittsfläche eines ersten schallabsorbierenden Mittels 17. Dadurch verbleibt zwischen dem schallabsorbierenden Mittel 17, das im Wesentlichen quaderförmig ausgebildet ist, und dem ersten Rahmenteil 9 ein Abstand.

Zwischen dem ersten Rahmenteil 9 und der Decke 1 ist im übrigen ein Compri-Band 10 eingelegt, welches die luftdichte Montage zwischen 9 und 1 schafft.

Das schallabsorbierende Mittel 17 kann im Grunde genommen beliebig ausgestaltet sein. Erste schallabsorbierende Mittel können eine akustisch wirksame Füllung zum Beispiel aus Mineralwolle, vorzugsweise in PE-Folie luftdicht verpackt, aufweisen. Diese akustisch wirksame Füllung kann auf einer Blecheinlage aufliegen, deren Stärke nach akustischen Anforderungen festgelegt werden kann. Akustisch wirksame Füllung und Blech können einen Plattenresonator bilden.

Das zweite Rahmenteil 13 hat eine lichte Querschnittsfläche, die kleiner ist als die Querschnittsfläche des ersten schallabsorbierenden Mittels 17. Mit einem Abschnitt ist das zweite Rahmenteil 13 ferner so ausgestaltet, dass es mit diesem Abschnitt das erste schallabsorbierende Mittel 17 umgreift. Mit einem auskragenden Abschnitt 14 hängt das zweite Rahmenteil 13 am ersten Rahmenteil 9. Über Schrauben 12 und unter Zwischenschaltung eines Vorlege-Bandes 11 mit einer Stärke von 3 mm sind das erste Rahmenteil 9 und das zweite Rahmenteil 13 miteinander verschraubt. Das zweite Rahmenteil hintergreift dabei unter Zwischenschaltung eines ersten Butylbandes 15 und eines zweiten Butylbandes 16 das erste schallabsorbierende Mittel 17 und drückt dies gegen die Decke 1, so dass das erste schallabsorbierende Mittel 17 zwischen der Decke 1 und dem zweiten Rahmenteil 13 des ersten Rahmens 9, 13 eingespannt ist.

Eine erfindungsgemäße Vorrichtung weist neben dem ersten Rahmen 9, 10 einen zweiten Rahmen 2 auf. Auch dieser zweite Rahmen ist wie in den Fig. 8a bis 8c dargestellt aus Profilabschnitten hergestellt, die auf Gehrung gesägt sind und unter Zuhilfenahme von Winkeln 2a und Schrauben 2b zu einem rechteckförmigen Rahmen zusammengeschraubt sind. Der Rahmen weist dabei Ausnehmungen 6, 7 auf, welche der Befestigung einer Bespannung 4, 4a, 4b dienen. Ferner hat der zweite Rahmen 2 einen auskragenden Abschnitt 8. Dieser auskragende Abschnitt 8 ist mit Bohrungen, beziehungsweise mit Ausnehmungen versehen, über welche der zweite Rahmen 2 an der Außenseite des ersten Rahmenteils 9 des ersten Rahmens 9, 13 befestigt ist. Der zweite Rahmen 2 wird dabei an den Schrauben 3a, die am ersten Rahmenteil 9 des ersten Rahmens 9, 13 verschraubt sind, eingehängt. Mittels der Schrauben 3b wird die Position des zweiten Rahmens 2 am ersten Rahmenteil 9 fixiert. Dieses ermöglicht jederzeit eine leichte Montage und Demontage des zweiten Rahmens 2.

Zur Befestigung der Spannung 4, 4a, 4b, bei den Ausführungsbeispielen gemäß der Fig. 3 bis 5 jeweils zweiteilig ausgeführt ist, werden die Ränder der Bespannungsteile 4a, 4b in die Ausnehmungen 6 beziehungsweise 7 geklemmt. Das erste der Bespannungsteile, das Bespannungsteil 4a, ist im übrigen als längliche Stoffbahn ausgeführt, die einmal um den Umfang des zweiten Rahmens 2 geschlagen ist und sowohl in der Ausnehmung 6 als auch in der Ausnehmung 7 geklemmt ist und im Bereich einer Ecke des zweiten Rahmens 2 vernäht ist. Das zweite Bespannungsteil 4b ist dagegen im Wesentlichen quadratisch beziehungsweise rechteckig ausgeführt und ist mit den Rändern in der Ausnehmung 7 des zweiten Rahmens 2 geklemmt.

Die vorgenannten Merkmale weisen alle drei Ausführungsbeispiele gemäß der Fig. 3 bis 5 auf. Das Ausführungsbeispiel gemäß der Fig. 4 unterscheidet sich lediglich dadurch, dass nur ein Butylband 15 vorgesehen ist, um das schallabsorbierende Mittel 17 von dem zweiten Rahmenteil 13 des ersten Rahmens 9, 13 zu entkoppeln. Das zweite Butylband 16, was bei dem Ausführungsbeispiel gemäß der Fig. 3 vorgesehen ist, entfällt bei dem Ausführungsbeispiel gemäß Fig. 4. Ein weiterer Unterschied zwischen dem Ausführungsbeispiel gemäß Fig. 3 und dem Ausführungsbeispiel gemäß Fig. 4 ist, dass das schallabsorbierende Mittel 17 bei dem Ausführungsbeispiel gemäß Fig. 3 so ausgestaltet ist, dass mittlere und hohe Frequenzen absorbiert werden. Dagegen ist das schallabsorbierende Mittel 17 bei dem Ausführungsbeispiel gemäß der Fig. 4 so konfiguriert, dass insbesondere tiefe und hohe Frequenzen absorbiert werden.

Das Ausführungsbeispiel gemäß der Fig. 5 entspricht hinsichtlich der bereits geschriebenen Merkmale dem Ausführungsbeispiel gemäß Fig. 4. Es kommen jedoch weitere Merkmale hinzu. Zusätzlich zu den bereits genannten Merkmalen weist das Ausführungsbeispiel gemäß Fig. 5 nämlich einen dritten Rahmen 16 auf. Dieser dritte Rahmen ist aus Rahmenabschnitten hergestellt, die das gleiche Profil haben, wie das zweite Rahmenteil 13, der in den Fig. 7a bis 7c näher dargestellt ist und anhand dieser Figuren bereits vorstehend beschrieben ist. Die lichte Querschnittsfläche des dritten Rahmens ist jedoch im Unterschied zu dem zweiten Rahmenteil 13 des ersten Rahmens 9, 13 kleiner. Über den auskragenden Abschnitt 17 und über Schrauben 18 ist der dritte Rahmen 16 an dem zweiten Rahmenteil 13 des ersten Rahmens 9, 13 angeschraubt.

Das Ausführungsbeispiel gemäß der Fig. 5 weist neben dem ersten schallabsorbierenden Mittel 17 ein zweites schallabsorbierendes Mittel 21 auf. Auch dieses ist im Wesentlichen quaderförmig ausgebildet, hat jedoch eine kleinere Querschnittsfläche als das erste schallabsorbierende Mittel. Auch die Höhe des zweiten schallabsorbierenden Mittels 21 ist geringer als die Höhe des ersten schallabsorbierenden Mittels 17. Die Querschnittsfläche des zweiten schallabsorbierenden Mittels 21 ist so bemessen, dass das zweite schallabsorbierende Mittel 21 von dem dritten Rahmen 16 eingefasst ist und unter Zwischenschaltung von Butylbändern 19, 20 von dem dritten Rahmen 16 entkoppelt ist.

Der zweite Rahmen 2 mit der Bespannung 4, 4a, 4b bildet eine Art Haube, mit der die übrigen Teile der erfindungsgemäßen Vorrichtungen abgedeckt sind. Dabei verbleibt zwischen dem ersten schallabsorbierenden Mittel 17 beziehungsweise dem zweiten schallabsorbierenden Mittel 21 (im Falle des Ausführungsbeispiels gemäß Fig. 5) ein freier Raum, der die Schallabsorption der schallabsorbierenden Mittel 17 und des zweiten schallabsorbierenden Mittels 21 begünstigt.

## Patentansprüche

1. Schallabsorbierende Vorrichtung, insbesondere zur Montage an einer Decke (1) oder Wand, umfassend folgende Merkmale:
- die Vorrichtung hat einen ersten Rahmen (9, 13), einen zweiten Rahmen (2), zumindest ein erstes schallabsorbierendes Mittel (17) und eine Bespannung (4, 4a, 4b);
- der zweite Rahmen (2) ist mit der Bespannung (4, 4a, 4b) bespannt und mit dem ersten Rahmen (9, 13) lösbar verbunden ; **dadurch gekennzeichnet , daß** das erste schallabsorbierende Mittel (17) mit dem ersten Rahmen (9, 13) lösbar verbunden ist und
der zweite Rahmen (2) mit der Bespannung (4, 4a, 4b) ist nach Art einer Haube über den ersten Rahmen (9, 13) mit dem ersten schallabsorbierenden Mittel (17) gestülpt ist.

2. Vorrichtung nach Anspruch 1, **dadurch gekennzeichnet, dass** der erste Rahmen (9, 13) zweiteilig ausgeführt ist.

3. Vorrichtung nach Anspruch 2, **dadurch gekennzeichnet, dass** ein erstes Rahmenteil (9) des ersten Rahmens (9, 13) an der Decke (1), der Wand oder dergleichen anbringbar ist.

4. Vorrichtung nach Anspruch 3, **dadurch gekennzeichnet, dass** das erste Rahmenteil (9) eine lichte Querschnittsfläche hat, die genauso groß oder größer als die Querschnittsfläche des ersten schallabsorbierenden Mittels (17) ist.

5. Vorrichtung nach Anspruch 4, **dadurch gekennzeichnet, dass** das erste schallabsorbierende Mittel (17) von dem ersten Rahmenteil (9) eingefasst ist.

6. Vorrichtung nach einem der Ansprüche 2 bis 5, **dadurch gekennzeichnet, dass** ein zweites Rahmenteil (13) des ersten Rahmens (9, 13) an dem ersten Rahmenteil (9) angebracht ist.

7. Vorrichtung nach einem der Ansprüche 2 bis 6, **dadurch gekennzeichnet, dass** das zweite Rahmenteil (13) eine lichte Querschnittsfläche hat, die kleiner ist als die Querschnittsfläche des ersten schallabsorbierenden Mittels (17).

8. Vorrichtung nach Anspruch 6 oder 7, **dadurch gekennzeichnet, dass** das erste schallabsorbierende Mittel (17) zwischen dem zweiten Rahmenteil (13) und der Decke (1), der Wand oder dergleichen einspannbar ist.

9. Vorrichtung nach einem der Ansprüche 1 bis 8, **dadurch gekennzeichnet, dass** die Vorrichtung einen dritten Rahmen (16) aufweist.

10. Vorrichtung nach Anspruch 9, **dadurch gekennzeichnet, dass** der dritte Rahmen (16) an dem ersten Rahmen (9, 13) lösbar angebracht ist.

11. Vorrichtung nach Anspruch 9 oder 10, **dadurch gekennzeichnet, dass** die Vorrichtung ein zweites schallabsorbierendes Mittel (21) aufweist.

12. Vorrichtung nach Anspruch 11, **dadurch gekennzeichnet, dass** der dritte Rahmen eine lichte Querschnittsfläche hat, die kleiner ist als die Querschnittsfläche des zweiten schallabsorbierenden Mittels (21).

13. Vorrichtung nach Anspruch 3 oder 12, **dadurch gekennzeichnet, dass** zumindest Abschnitte des dritten Rahmens (16) das zweite schallabsorbierende Mittel einfassen.

14. Vorrichtung nach einem der Ansprüche 11 bis 13, **dadurch gekennzeichnet, dass** das zweite schallabsorbierende Mittel (21) zwischen dem dritten Rahmen (16) und dem ersten schallabsorbierenden Mittel (17) einspannbar ist.

## Claims

1. Sound-absorbing device, in particular for mounting on a ceiling (1) or wall, comprising the following features:
- the device has a first frame (9, 13), a second frame (2), at least a first sound-absorbing means (17), and a covering (4, 4a, 4b);
- the second frame (2) is covered by the covering (4, 4a, 4b) and releasably connected to the first frame (9, 13);
**characterized in that** the first sound-absorbing means (17) is releasably connected to the first frame (9, 13), and the second frame (2) with the covering (4, 4a, 4b) is fitted over the first frame (9, 13) with the first sound-absorbing means (17) in the manner of a hood.

2. Device according to Claim 1, **characterized in that** the first frame (9, 13) is designed in two parts.

3. Device according to Claim 2, **characterized in that** a first frame part (9) of the first frame (9, 13) can be mounted on the ceiling (1), the wall or the like.

4. Device according to Claim 3, **characterized in that** the first frame part (9) has a clear cross-sectional area which is exactly the same size or larger than the cross-sectional area of the first sound-absorbing means (17).

5. Device according to Claim 4, **characterized in that** the first sound-absorbing means (17) is enclosed by the first frame part (9).

6. Device according to one of Claims 2 to 5, **characterized in that** a second frame part (13) of the first frame (9, 13) is mounted on the first frame part (9).

7. Device according to one of Claims 2 to 6, **characterized in that** the second frame part (13) has a clear cross-sectional area which is smaller than the cross-sectional area of the first sound-absorbing means (17).

8. Device according to Claim 6 or 7, **characterized in that** the first sound-absorbing means (17) can be clamped into place between the second frame part (13) and the ceiling (1), the wall or the like.

9. Device according to one of Claims 1 to 8, **characterized in that** the device has a third frame (16).

10. Device according to Claim 9, **characterized in that** the third frame (16) is releasably mounted on the first frame (9, 13).

11. Device according to Claim 9 or 10, **characterized in that** the device comprises a second sound-absorbing means (21).

12. Device according to Claim 11, **characterized in that** the third frame has a clear cross-sectional area which is smaller than the cross-sectional area of the second sound-absorbing means (21).

13. Device according to Claim 11 or 12, **characterized in that** at least portions of the third frame (16) enclose the second sound-absorbing means.

14. Device according to one of Claims 11 to 13, **characterized in that** the second sound-absorbing means (21) can be clamped into place between the third frame (16) and the first sound-absorbing means (17).

## Revendications

1. Dispositif d'absorption acoustique, en particulier pour le montage sur un plafond (1) ou un mur, comprenant les caractéristiques suivantes :
- le dispositif a un premier cadre (9, 13), un deuxième cadre (2), au moins un premier moyen d'absorption acoustique (17) et un habillage (4, 4a, 4b) ;
- le deuxième cadre (2) est tendu avec l'habillage (4, 4a, 4b) et est connecté de manière détachable au premier cadre (9, 13), **caractérisé en ce que** le premier moyen d'absorption acoustique (17) est connecté de manière détachable au premier cadre (9, 13) et **en ce que**
- le deuxième cadre (2) est retourné avec l'habillage (4, 4a, 4b) à la manière d'un capot par-dessus le premier cadre (9, 13) avec le premier moyen d'absorption acoustique (17).

2. Dispositif selon la revendication 1, **caractérisé en ce que** le premier cadre (9, 13) est réalisé en deux parties.

3. Dispositif selon la revendication 2, **caractérisé en ce qu'**une première partie de cadre (9) du premier cadre (9, 13) peut être montée sur le plafond (1), le mur ou similaire.

4. Dispositif selon la revendication 3, **caractérisé en ce que** la première partie de cadre (9) a une surface en section transversale intérieure qui est aussi grande ou plus grande que la surface en section transversale du premier moyen d'absorption acoustique (17).

5. Dispositif selon la revendication 4, **caractérisé en ce que** le premier moyen d'absorption acoustique (17) est encadré par la première partie de cadre (9).

6. Dispositif selon l'une quelconque des revendications 2 à 5, **caractérisé en ce qu'**une deuxième partie de cadre (13) du premier cadre (9, 13) est montée sur la première partie de cadre (9).

7. Dispositif selon l'une quelconque des revendications 2 à 6, **caractérisé en ce que** la deuxième partie de cadre (13) présente une surface en section transversale intérieure qui est plus petite que la surface en section transversale du premier moyen d'absorption acoustique (17).

8. Dispositif selon la revendication 6 ou 7, **caractérisé en ce que** le premier moyen d'absorption acoustique (17) peut être serré entre la deuxième partie de cadre (13) et le plafond (1), le mur ou similaire.

9. Dispositif selon l'une quelconque des revendications 1 à 8, **caractérisé en ce que** le dispositif présente un troisième cadre (16).

10. Dispositif selon la revendication 9, **caractérisé en ce que** le troisième cadre (16) est monté de manière détachable sur le premier cadre (9, 13).

11. Dispositif selon la revendication 9 ou 10, **caractérisé en ce que** le dispositif présente un deuxième moyen d'absorption acoustique (21).

12. Dispositif selon la revendication 11, **caractérisé en ce que** le troisième cadre présente une surface en section transversale intérieure qui est plus petite que la surface en section transversale du deuxième moyen d'absorption acoustique (21).

13. Dispositif selon la revendication 11 ou 12, **caractérisé en ce qu'**au moins certaines portions du troisième cadre (16) encadrent le deuxième moyen d'absorption acoustique.

14. Dispositif selon l'une quelconque des revendications 11 à 13, **caractérisé en ce que** le deuxième moyen d'absorption acoustique (21) peut être serré entre le troisième cadre (16) et le premier moyen d'absorption acoustique (17).
